# EUROPÄISCHE PATENTSCHRIFT

(11) **EP 1 787 359 B1**
(45) Veröffentlichungstag und Bekanntmachung des Hinweises auf die Patenterteilung: **06.02.2008**
(21) Anmeldenummer: 05784680.0
(22) Anmeldetag: 02.09.2005
(51) Int. Cl.: H01R 9/26

(54) **STROM-EINSPEISEMODUL**
POWER FEEDING MODULE
MODULE D'ENTREE DE COURANT

(30) Priorität: 08.09.2004 DE 102004043467
(43) Veröffentlichungstag der Anmeldung: 23.05.2007
(73) Patentinhaber: SIEMENS AKTIENGESELLSCHAFT, 80333 München (DE)
(72) Erfinder: ADUNKA, Robert, 92237 Sulzbach-Rosenberg (DE); HELDMANN, Berthold, 92272 Freudenberg (DE)
(86) Internationale Anmeldenummer: PCT/EP2005/054332
(87) Internationale Veröffentlichungsnummer: WO 2006/027338

(56) Entgegenhaltungen:
- EP-A- 0 112 232
- EP-A- 0 454 016
- DE-A- 10 156 214
- DE-A1- 3 813 099
- DE-A1- 19 515 923
- US-A- 5 144 530

## Beschreibung

Die Erfindung betrifft ein mehrphasiges, gekapseltes Strom- Einspeisemodul, mit einem Gehäuse, das in seinem Inneren Anschlussklemmen aufweist, die mit ersten Steckanschlüssen elektrisch verbunden sind, die zur elektrischen Kontaktierung mit einem mehrphasigen Energieverteilungssystem dienen.

Ein derartiges Stromeinspeisemodul ist aus der EP 1 351 336 bekannt. Das hier offenbarte Steckmodul weist Rahmenklemmen auf sowie einen mit jeder Rahmenklemme elektrisch verbundenen Lyrakontakt. Die Lyrakontakte werden zum elektrischen Anschluss auf eine Stromschiene eines Mehrphasensystems aufgesteckt. Zum Anschluss der elektrischen Leiter an die Rahmenklemmen muss von dem Stromeinspeisemodul ein Deckel abgenommen werden, der im montierten Zustand die Berührsicherheit gewährleistet. Die elektrische Steckverbindung der Lyrakontakte mit den Stromschienen erfordert es, dass die Montage gemeinsam mit einem als Halterung dienenden Isolierstoffträger des Stromeinspeisemoduls erfolgt.

Mehrphasige, gekapselte Strom-Einspeisemodule sind aus DE 101 56 214 A1 und EP 0 112 232 A1 bekannt.

Der Erfindung liegt die Aufgabe zugrunde, ein mehrphasiges, gekapseltes Strom-Einspeisemodul der oben genannten Art zu schaffen, das eine besonders einfache Montage und Verdrahtung ermöglicht. Zusätzlich, wenn die Schraub-Anschlussklemmen mit zweiten Steckanschlüssen elektrisch verbunden sind, die im Inneren des Gehäuses liegen und über eine zweite Kontaktierungsöffnung im Gehäuse zugänglich sind, so ist hiermit eine weitere Möglichkeit zum Anschluss an ein Energieverteilungssystem gegeben.

Die Aufgabe wird durch die Merkmale von Anspruch 1 gelöst.

Die Erfindung ermöglicht, dass folgende drei Funktionen unabhängig voneinander ausgeführt werden können:
- die mechanische Befestigung des Strom-Einspeisemoduls,
- der elektrische Anschluss der Einspeiseleitung
- und die elektrische Verbindung des Strom-Einspeisemoduls mit dem Energieverteilungssystem. Vorteilhafte Weiterbildungen der Erfindung sind den Unteransprüchen zu entnehmen.

Eine besondere einfache Ausführung besteht, wenn die Anschlussklemme als Schraub-Anschlussklemme ausgeführt ist, der im Gehäuse eine Zugangsöffnung zur Anschlussschraube zugeordnet ist.

Liegen die ersten Steckanschlüsse im Inneren des Gehäuses und sind über eine erste Kontaktierungsöffnung im Gehäuse zugängig, ermöglicht dies auf einfache Weise die Berührsicherheit sicherzustellen. Dies erfolgt vorteilhafterweise dadurch, dass der Brückenstecker an die erste Kontaktierungsöffnung derart angepasst ist, dass diese durch ihn nach Kontaktierung mit den ersten Steckanschlüssen abgedeckt ist.

Vorteilhafterweise sind die Schraub-Anschlussklemmen als Rahmenklemmen ausgeführt.

Vorteilhafterweise sind die ersten und/oder zweiten Steckanschlüsse als Stromschienen-Abschnitte ausgeführt, die eine einfache Steckverbindung ermöglichen.

Ist der Brückenstecker mit Lyrakontakten ausgeführt, ermöglicht dies besonders einfach den Anschluss an Stromschienen. Um Kurzschlüsse zwischen den Stromschienen-Abschnitten zu verhindern, sind die Stromschienen-Abschnitte durch isolierende Trennwände gegeneinander abgeschottet.

Eine weitere vorteilhafte Ausbildung der Erfindung besteht, wenn das Strom-Einspeisemodul im über seine Befestigungsmittel festmontierten Zustand mittels des Brückensteckers mit einem Energieverteilungssystem elektrisch verbunden ist und wenn diese elektrische Verbindung nur durch Abnahme des Brückensteckers aufhebbar ist. Dies erlaubt nämlich eine Ausführung, bei der nach Abnahme des Brückensteckers die offene Trennstrecke zu den Kontakten des Energieverteilungssystems sichtbar ist.

Ein weiterer Vorteil besteht, wenn das Energieverteilungssystem in einem Träger aufgenommen ist, auf dem mindestens ein Schaltgerät, das an das Energieverteilungssystem angeschlossen ist, adaptiert ist. Ist ein Eingriff an dem Schaltgerät durch den Monteur vorgesehen, so braucht er lediglich den Brückenstecker zu ziehen und kann dann aufgrund der sichtbar offenen Trennstrecke diesen Eingriff am freigeschalteten Schaltgerät ungefährdet vornehmen.

Ein Ausführungsbeispiel der Erfindung wird im Folgenden anhand einer Zeichnung näher dargestellt.

Es zeigen:
- FIG 1: eine perspektivische Ansicht eines erfindungsgemäßen Strom-Einspeisemoduls in Schraubanschlusstechnik mit zugehörigem Busstecker,
- FIG 2: eine Schnittdarstellung des Strom-Einspeisemoduls gemäß FIG 1,
- FIG 3: einen Brückenstecker zur elektrischen Verbindung des Strom-Einspeisemoduls mit einem mehrphasigen Energieverteilungssystem und
- FIG 4: eine Draufsicht auf ein Schaltgeräteträger mit einem Energieverteilungssystem und einem mit diesem elektrisch verbindbaren Strom-Einspeisemodul

In FIG 1 ist eine perspektivische Ansicht eines erfindungsgemäßen, mehrphasigen gekapselten Strom-Einspeisemoduls 1 zum Einsatz in der Niederspannungs-Schaltgerätetechnik dargestellt, das einerseits zum Anschluss und zur Kontaktierung der Einspeiseleitungen sowie zur Weiterleitung des Stroms an ein elektrisch ankoppelbares mehrphasiges Energieverteilungssystem dient. Von dem üblicherweise als Sammelschienensystem ausgeführten Energieverteilungssystem erfolgt über Schaltgeräte der Anschluss von Verbrauchern.

Neben dem Strom-Einspeisemodul 1 ist ein Träger 2 angeordnet, in dem ein hier nicht sichtbares Stromschienensystem aufgenommen ist und der Befestigungsmittel 3 zur mechanischen Adaptierung von Schaltgeräten aufweist.

Das Strom-Einspeisemodul gemäß FIG 1 und 2 ist dreiphasig mit einem Gehäuse 4 ausgebildet, in dessen Inneren drei als Rahmenklemmen 5 ausgeführte Schraub-Anschlussklemmen liegen, wobei grundsätzlich auch die Verwendung anderer Schraub-Anschlussklemmen oder überhaupt gänzlich anderer Anschlussklemmen möglich ist. Das Gehäuse 4 des Strom-Einspeisemoduls 1 weist zu jeder Schraub-Anschlussklemme 5 jeweils mindestens eine erste Leiter-Einführöffnung 6 und eine Zugangsöffnung 7 zur Anschlussschraube 8 auf, wie auch der Schnittdarstellung des Strom-Einspeisemoduls 1 gemäß FIG 2 zu entnehmen ist. Die ersten Leiter-Einführöffnungen 6 liegen auf einer Seite des Gehäuses 4. Um eine beidseitige elektrische Ankopplung von Einspeiseleitungen zu ermöglichen, sind auf der Gegenseite zweite Leitereinführöffnungen 9 gemäß FIG 2 vorgesehen, über die eine Einspeiseleitung zum Anschluss an die Schraub-Anschlussklemme 5 einführbar ist.

Das Gehäuse 4 ist an seiner Befestigungsseite sockelförmig ausgebildet und weist einen Ausschnitt 10 mit zugehörigen Hutschienen-Befestigungsmitteln 11 zum Aufschnappen auf eine Hutschiene auf. Zur alternativen Befestigung sind Ausnehmungen, z.B. Bohrlöcher 12 an der sockelartigen Ausformung des Gehäuses 4 vorhanden. An der der Befestigungsseite gegenüberliegenden, dem Monteur nach Montage des Strom-Einspeisemoduls 1 zugewandten Fronseite liegen die Zugangsöffnungen 7 im Gehäuse 4 zu den Anschlussschrauben 8 der Rahmenklemmen 5. In diesem montierten Zustand sind die ersten und zweiten Leitereinführöffnungen 6 bzw. 9 von oben und unten zugänglich, die je nach Lage der Einspeiseleitungen eine bequeme Ankopplung oben oder unten ermöglichen.

Mit dieser Ausführung ist es auch möglich, jeweils von oben und unten gleichzeitig eine Leitung an die Schraub-Anschlussklemme 5 anzuschließen, wobei eine der beiden Leitungen als Einspeiseleitung dient und die andere zum Weiterschleifen der Energie verwendet wird.

FIG 2 zeigt, dass die ersten und zweiten Leitereinführöffnungen 6, 9 nicht fluchten, sondern jeder Leitereinführöffnung 6, 9 eine abschottende Rückwand des Gehäuses 4 gegenüberliegt, die die Funktion der Isolierung eines eingeführten Einspeiseleiters nach außen hin sicherstellt und außerdem als Anschlag bei der Einführung der Einspeiseleitung eine schnelle Verdrahtung ermöglicht.

Von den Schraub-Anschlussklemmen 5 gehen elektrisch leitende Verbindungen 14 gemäß FIG 2 ab, die in ersten 15 und/oder zweiten Steckanschlüssen 16 enden, die hier als Stromschienen-Abschnitte ausgeführt sind (siehe auch FIG 4).

FIG 1 und 4 zeigen die durch isolierende Trennwände 25 voneinander abgeschotteten Stromschienen-Abschnitte 15, 16, die im Inneren des Gehäuses 4 liegen und über eine erste 17 bzw. zweite Kontaktierungsöffnung 24 im Gehäuse 4 zugänglich sind.

Zur elektrischen Kontaktierung ist ein an die ersten 15 und zweiten Steckanschlüsse 16 angepasster Brückenstecker 18 vorgesehen, durch den die Steckanschlüsse 15, 16 mit dem mehrphasigen Energieverteilungssystem elektrisch verbindbar sind. Der Brückenstecker 18 ist gemäß FIG 3 mit Lyrakontakten 19 als Steckkontakte zum Anschluss an die Stromschienen-Abschnitte 15, 16 ausgestattet. Außerdem ist der Brückenstecker 18 hinsichtlich seines isolierenden Gehäuses derart an die Kontaktierungsöffnung 17 bzw. 24 angepasst, das diese durch ihn nach Kontaktierung mit den Steckanschlüssen 15 oder 16 abgedeckt ist, womit die erforderliche Berührsicherheit geschaffen wird.

In FIG 4 ist eine Draufsicht des Strom-Einspeisemoduls 1 mit einem danebenliegenden Träger 20 vereinfacht dargestellt, um die erfindungswesentlichen Merkmale zu verdeutlichen. Im Träger 20 sind Stromschienen 21 eines Energieverteilungssystems integriert. An den Rändern weist der Träger 20 jeweils eine Kontaktierungsöffnung 22 auf, die den Kontaktierungsöffnungen 17 bzw. 24 des Strom-Einspeisemoduls 1 gleicht. Mittels des Brückensteckers 18 kann auf einfache Weise eine elektrische Steckverbindung zwischen dem Strom-Einspeisemodul 1 und dem Energieverteilungssystem, d.h. den Stromschienen 21 hergestellt werden. Ebenso einfach ist die elektrische Verbindung nur durch Ziehen des Brückensteckers 18 aufhebbar, womit zugleich der Vorteil einer sichtbaren Trennstrecke für den Monteur gegeben ist. Die für den Monteur nicht verwendeten Steckanschlüsse sind durch entsprechende Abdeckungen 23 gemäß FIG 4 berührungssicher abdeckbar. An den am Träger 20 adaptierten, freigeschalteten Schaltgeräten ist darauffolgend durch den Monteur ein gefahrloser Eingriff möglich.

## Patentansprüche

1. Mehrphasiges, gekapseltes Strom-Einspeisemodul (1) mit einem Gehäuse (4), das in seinem Inneren Anschlussklemmen (5) aufweist, die mit ersten Steckanschlüssen (15) elektrisch verbunden sind, die zur elektrischen Kontaktierung mit einem mehrphasigen Energieverteilungssystem dienen, wobei:
• zur elektrischen Kontaktierung ein an die ersten Steckanschlüsse (15) angepasster Brückenstecker (18) vorgesehen ist, durch den die ersten Steckanschlüsse (15) mit dem mehrphasigen Energieverteilungssystem elektrisch verbindbar sind;
• den Anschlussklemmen (5) jeweils eine erste Leiter- Einführöffnung (6) im Gehäuse (4) zugeordnet ist; und
• das Gehäuse (4) zur Befestigung des Strom-Einspeisemoduls (1) mit mindestens einem Befestigungsmittel (10, 11 oder 12) versehen ist;
**dadurch gekennzeichnet, dass**
die Anschlussklemmen (5) zusätzlich mit zweiten Steckanschlüssen (16) elektrisch verbunden sind, die im Inneren des Gehäuses (4) liegen und über eine zweite Kontaktierungsöffnung (24) im Gehäuse (4) zugänglich sind.

2. Mehrphasiges, gekapseltes Strom-Einspeisemodul nach Anspruch 1, **dadurch gekennzeichnet, dass** die Anschlussklemme (5) als Schraub-Anschlussklemme ausgeführt ist, der im Gehäuse (4) eine Zugangsöffnung (7) zu einer Anschlussschraube (8) zugeordnet ist.

3. Mehrphasiges, gekapseltes Strom-Einspeisemodul nach Anspruch 1 oder 2,
**dadurch gekennzeichnet, dass** die ersten Steckanschlüsse (15) im Inneren des Gehäuses (4) liegen und über eine erste Kontaktierungsöffnung (17) im Gehäuse (4) zugänglich sind.

4. Mehrphasiges, gekapseltes Strom-Einspeisemodul nach Anspruch 3,
**dadurch gekennzeichnet, dass** der Brückenstecker (18) derart an die erste Kontaktierungsöffnung (17) angepasst ist, dass diese durch ihn nach Kontaktierung mit den ersten Steckanschlüssen (15) abgedeckt ist.

5. Mehrphasiges, gekapseltes Strom-Einspeisemodul nach einem der vorangehenden Ansprüche,
**dadurch gekennzeichnet, dass** die Schraub-Anschlussklemmen als Rahmenklemmen (5) ausgeführt sind.

6. Mehrphasiges, gekapseltes Strom-Einspeisemodul nach einem der vorangehenden Ansprüche,
**dadurch gekennzeichnet, dass** die ersten und/oder zweiten Steckanschlüsse als Stromschienen-Abschnitte (15, 16) ausgeführt sind.

7. Mehrphasiges, gekapseltes Strom-Einspeisemodul nach einem der vorangehenden Ansprüche,
**dadurch gekennzeichnet, dass** der Brückenstecker (18) Lyrakontakte (19) aufweist.

8. Mehrphasiges, gekapseltes Strom-Einspeisemodul nach einem der vorangehenden Ansprüche,
**dadurch gekennzeichnet, dass** die Stromschienen-Abschnitte (15, 16) durch isolierende Trennwände (25) gegeneinander abgeschottet sind.

9. Mehrphasiges, gekapseltes Strom-Einspeisemodul nach einem der vorangehenden Ansprüche,
**dadurch gekennzeichnet, dass** das Strom-Einspeisemodul (1) im über seine Befestigungsmittel (10, 11 oder 12) festmontierten Zustand mittels des Brückensteckers (18) mit einem Energieverteilungssystem elektrisch verbindbar ist und dass diese elektrische Verbindung durch Abnahme des Brückensteckers (18) aufhebbar ist.

10. Mehrphasiges, gekapseltes Strom-Einspeisemodul nach Anspruch 8,
**dadurch gekennzeichnet, dass** das Strom-Einspeisemodul mit einem Energieverteilungssystem verbindbar ist, das in einem Träger (20) aufgenommen ist, auf dem mindestens ein Schaltgerät, das an das Energieverteilungssystem angeschlossen ist, adaptiert ist.

## Claims

1. Polyphase, encapsulated electrical-power feed module (1) having a housing (4) which has, in its interior, connecting terminals (5) which are electrically connected to first plug connections (15) which are used to make electrical contact with a polyphase power distribution system, in which case:
• a jumper plug (18) is provided in order to make electrical contact and is matched to the first plug connections (15), and by means of which the first plug connections (15) can be electrically connected to the polyphase power distribution system,
• the connecting terminals (5) each have a first associated conductor insertion opening (6) in the housing (4); and
• the housing (4) is provided with at least one attachment means (10, 11 or 12) for attachment of the electrical-power feed module (1);
**characterized in that**
the connecting terminals (5) are additionally electrically connected to second plug connections (16), which are located in the interior of the housing (4) and are accessible via a second contact-making opening (24) in the housing (4).

2. Polyphase, encapsulated electrical-power feed module according to Claim 1,
**characterized in that** the connecting terminal (5) is in the form of a screw connecting terminal, which has an associated access opening (7) to a connecting screw (8) in the housing (4).

3. Polyphase, encapsulated electrical-power feed module according to Claim 1 or 2, **characterized in that** the first plug connections (15) are located in the interior of the housing (4 and are accessible via a first contact-making opening (17) in the housing (4).

4. Polyphase, encapsulated electrical-power feed module according to Claim 3,
**characterized in that** the jumper plug (18) is matched to the first contact-making opening (17) in such a manner that the first contact-making opening (17) is closed by the jumper plug (18) after contact has been made with the first plug connections (15).

5. Polyphase, encapsulated electrical-power feed module according to one of the preceding claims,
**characterized in that** the screw connecting terminals are in the form of box terminals (5).

6. Polyphase, encapsulated electrical-power feed module according to one of the preceding claims,
**characterized in that** the first and/or second plug connections are in the form of busbar sections (15, 16).

7. Polyphase, encapsulated electrical-power feed module according to one of the preceding claims,
**characterized in that** the jumper plug (18) has lyre contacts (19) .

8. Polyphase, encapsulated electrical-power feed module according to one of the preceding claims,
**characterized in that** the busbar sections (15, 16) are separated from one another by insulating separating walls (25).

9. Polyphase, encapsulated electrical-power feed module according to one of the preceding claims,
**characterized in that**, once it has been firmly installed via its attachment means (10, 11 or 12), the electrical-power feed module (1) can be electrically connected by means of the jumper plug (18) to a power distribution system, and **in that** this electrical connection can be disconnected by removal of the jumper plug (18).

10. Polyphase, encapsulated electrical-power feed module according to Claim 8,
**characterized in that** the electrical-power feed module can be connected to a power distribution system which is accommodated in a mount (20), to which at least one switching device, which is connected to the power distribution system, is adapted.

## Revendications

1. Module (1) d*'*entrée de courant polyphasé et encapsulé ayant un corps (4) qui a à l*'*intérieur des bornes (5) de connexion reliées électriquement à des bornes (15) à enfichage, qui servent à la mise en contact électrique avec un système polyphasé de distribution d'énergie, dans lequel
• il est prévu pour la mise en contact électrique un connecteur (18) en pont, qui est adapté aux premières bornes (15) à enfichage et par lequel les premières bornes (15) à enfichage peuvent être reliées électriquement au système polyphasé de distribution d'énergie ;
• aux bornes (5) de connexion est associée respectivement une première ouverture (6) d'entrée de conducteur dans l'enveloppe (4) ; et
• l'enveloppe (4) est munie, pour la fixation du module (1) d'entrée de courant, d' au moins un moyen (10, 11 ou 12) de fixation ;
**caractérisé en ce que**
les bornes (5) de connexion sont reliées électriquement supplémentairement à des deuxièmes bornes (16) de connexion, qui sont à l'intérieur de l'enveloppe (4) et qui sont accessibles par une deuxième ouverture (24) de mise en contact dans l'enveloppe (4).

2. Module d'entrée de courant polyphasé et encapsulé suivant la revendication 1, **caractérisé en ce que** la borne (5) de connexion est réalisée en borne de connexion vissée à laquelle est associée dans l'enveloppe (4) une ouverture (7) d'accès à une vis (5) de connexion.

3. Module d'entrée de courant polyphasé et encapsulé suivant la revendication 1 ou 2, **caractérisé en ce que** les premières bornes (15) à enfichage se trouvent à l'intérieur de l'enveloppe (4) et sont accessibles par une première ouverture (17) de mise en contact dans l'enveloppe (4) ;

4. Module d'entrée de courant polyphasé et encapsulé suivant la revendication 3, **caractérisé en ce que** le connecteur (18) en pont est adapté à la première ouverture (17) de mise en contact de façon à ce que celle-ci en soit recouverte après la mise en contact avec les premières bornes (15) à enfichage.

5. Module d'entrée de courant polyphasé et encapsulé suivant l'une des revendications précédentes, **caractérisé en ce que** les bornes de connexion vissées sont réalisées en bornes (5) à cadre.

6. Module d'entrée de courant polyphasé et encapsulé suivant l'une des revendications précédentes, **caractérisé en ce que** les premières et/ou les deuxièmes bornes à enfichage sont réalisées en tronçons (15, 16) de rail de courant.

7. Module d'entrée de courant polyphasé et encapsulé suivant l'une des revendications précédentes, **caractérisé en ce que** le connecteur (18) en pont a des contacts (19) en lyre.

8. Module d'entrée de courant polyphasé et encapsulé suivant l'une des revendications précédentes, **caractérisé en ce que** les tronçons (15, 16) de rail de courant sont cloisonnés les uns par rapport aux autres par des cloisons (25) isolantes.

9. Module d'entrée de courant polyphasé et encapsulé suivant l'une des revendications précédentes, **caractérisé en ce que** le module (1) d'entrée de courant est relié électriquement par ses moyens (10, 11 ou 12) de fixation, à l'état fixement monté au moyen du connecteur (18) en pont, à un système de distribution d' énergie et **en ce qu'**il peut être mis fin à cette liaison électrique en retirant le connecteur (18) en pont.

10. Module d'entrée de courant polyphasé et encapsulé suivant la revendication 8, **caractérisé en ce que** le module d'entrée de courant peut être relié à un système de distribution d'énergie, qui est reçu dans un support (20) sur lequel est adapté au moins un appareil de coupure raccordé au système de distribution d'énergie.
